# EUROPÄISCHE PATENTSCHRIFT

(11) **EP 3 456 887 B1**
(45) Veröffentlichungstag und Bekanntmachung des Hinweises auf die Patenterteilung: **09.06.2021**
(21) Anmeldenummer: 18194014.9
(22) Anmeldetag: 12.09.2018
(51) Int. Cl.: E02F 3/38

(54) **BAGGERAUSLEGER UND BAGGER**
EXCAVATOR BOOM AND EXCAVATOR
FLÈCHE DE PELLE ET PELLE EXCAVATRICE

(30) Priorität: 15.09.2017 DE 102017121516
(43) Veröffentlichungstag der Anmeldung: 20.03.2019
(73) Patentinhaber: Liebherr-France SAS, 68005 Colmar Cedex (FR)
(72) Erfinder: Elbel, Guillaume, 68000 Colmar (FR); Münch, Thomas, 68950 Reiningue (FR); Fritsch, Pascal, 68320 Artzenheim (FR)
(74) Vertreter: Laufhütte, Dieter

(56) Entgegenhaltungen:
- WO-A1-99/00554
- JP-A- H06 220 884
- JP-A- 2010 106 463
- JP-U- S6 376 057

## Beschreibung

Die Erfindung betrifft einen Ausleger für eine Erdbewegungsmaschine, insbesondere einen Bagger, mit wenigstens zwei Lagerblechen zur Lagerung einer Zylindereinheit, diese zumindest großteils parallel zueinander in Auslegerlängsrichtung verlaufen.

Unterschiedliche Auslegerstrukturen sind hinlänglich aus dem Stand der Technik bekannt, vgl. beispielsweise JP S63 76057 U, JP 2010 106463 A sowie WO 99/00554 A1. Ebenfalls ist die Ausbildung von etwaigen Lagerstellen zur Anbindung von Linearaktoren bekannt, wobei diese strukturabhängig in Form von zwei parallelverlaufenden Lagerblechen gebildet werden. Da der Ausleger im Bereich der Aktuatoranbindung verhältnismäßig stark beansprucht wird, werden die Lagerbleche regelmäßig mit zusätzlichen Verstärkungsblechen versehen und/oder mit sehr großen Blechstärken erstellt. Diese Maßnahme ist aber teuer und führt zu einer nachteiligen Erhöhung des gesamten Auslegergewichtes.

Die Aufgabe der vorliegenden Erfindung besteht in der Suche nach möglichen Problemlösungen bei der Ausgestaltung der Lagerstellen für gattungsgemäße Auslegerstrukturen.

Gelöst wird diese Aufgabe durch einen Ausleger gemäß den Merkmalen des Anspruchs 1. Vorteilhafte Ausgestaltungen des Auslegers sind Gegenstand der abhängigen Ansprüche. Im Rahmen der Erfindung ist der Begriff Ausleger umfassend verwendet. Er umfaßt beispielsweise auch einen sogenannten Stil.

Erfindungsgemäß wird für den gattungsgemäßen Ausleger vorgeschlagen, das oder die Lagerbleche mit einer endseitig nach außen zur Seitenkante des Außenlegers verlaufenden Krümmung auszuführen. Die Erfindung gilt sowohl für Auslegerausführungen mit nur einem Lagerblech als auch für solche Ausführungen mit zwei oder mehreren Lagerblechen. Der Einfachheit halber wird die Erfindung und deren vorteilhafte Ausführunge nachfolgend stets anhand einer Ausführung mit zwei Lagerblechen beschrieben, die nachfolgenden Erläuterungen gelten jedoch gleichermaßen für eine Auslegerausführung mit nur einem oder mehr als zwei Lagerblechen.

Bei eine Ausführung mit mehreren Lagerblechen verlaufen diese demzufolge nicht mehr parallel im Endabschnitt, sondern der Abstand zwischen den Lagerblechen vergrößert sich. Die spezielle Krümmung im Endbereich der Lagerbleche, insbesondere im der Auslegerspitze zugewandten Endbereich der Lagerbleche, wirkt sich vorteilhaft auf die resultierende mechanische Steifigkeit des Auslegers aus, insbesondere im Bereich der angeordneten Lagerbleche, da der Kraftabtrag von der Lagerstelle in den Ausleger besser verteilt werden kann. Hierdurch können idealerweise etwaige Verstärkungsbleche, wie sie im Stand der Technik üblich sind, entfallen. Zudem kann die Blechstärke der Lagerbleche reduziert werden. In Summe lässt die erfindungsgemäße Konstruktion eine deutliche Gewichtsreduktion zu. Der geringere Material- und Zeitaufwand bei der Herstellung des erfindungsgemäßen Auslegers sorgt für eine positive Kostenersparnis.

Erfindungsgemäß ist wenigstens ein Lagerblech oder sind beide Lagerbleche endseitig bis an den Rand der Auslegeroberseite geführt und grenzen an die gebildete Kante der Auslegeroberfläche mit den Seitenflächen an. Weiterhin ist hier vorgesehen, dass die Auslegeroberseite im Bereich der nach außen laufenden Lagerbleche verbreitert ist, d.h. das gesamte Auslegerprofil ist im Bereich des wenigstens einen bzw. der angrenzenden Lagerbleche breiter ausgeführt, sodass letztere über die ursprüngliche Kante zwischen Oberfläche und Seitenteil verlängert sind und auf dem erweiterten Auslegerbereich, d.h. der seitlichen Verbreiterung des Auslegers positioniert sind. Durch diese Konstruktion werden die Enden der Lagerbleche weniger beansprucht.

Gemäß bevorzugter Ausführungsform kann das oder können die Lagerbleche senkrecht auf der Auslegeroberseite stehend befestigt sein.

Der Ausleger kann aus einem hinteren und vorderen Auslegerteil stoffschlüssig zu einer boomerangähnlichen Auslegerstruktur zusammengesetzt sein, die Erfindung ist jedoch prinzipiell für jede Auslegerstruktur einsetzbar.

Denkbar ist es, dass die Lagerbleche mit jeweils identischem Krümmungsradius nach außen verlaufen. Es ist jedoch ebenfalls vorstellbar, einzelne Lagerbleche mit unterschiedlichen Krümmungsradien zu versehen.

Das oder die vorgeschlagenen Lagerbleche dienen zur Lagerung eines Zylinders, der zur Betätigung eines am Ausleger montierten Anbaugerätes und/oder einer Auslegerverlängerung dient. Das entsprechende Anbaugerät kann ergänzend eine entsprechende Auslegerverlängerung aufweisen, wobei eine entsprechende Zylindereinheit dann zur Betätigung der Auslegerverlängerung dient.

Ferner ist es bevorzugt, wenn sich die Krümmung des oder der Lagerbleche unmittelbar an eine Bolzenaufnahme der Lagerbleche anschließt. Entsprechende Lagerbleche werden üblicherweise durch ein Lagerblech gebildet, das im Bereich der breitesten Stelle, eine passende Bohrung zur Aufnahme eines Lagerbolzens vorsieht. In Richtung des Auslegerfußes kann die Breite der Lagerbleche üblicherweise stetig reduziert sein. In Richtung der Auslegerspitze erfolgt vorzugsweise eine sprungartige Reduktion der Blechbreite, wobei das in der Breite reduzierte Lagerblech dann mit entsprechendem Krümmungsradius nach außen zur Kante der Auslegeroberfläche geführt ist.

Die Auslegerkonstruktion ist aus wenigstens einem vorderen und wenigstens einem hinteren Auslegerteil zusammengesetzt. Das oder die Lagerbleche können sich bspw. zumindest Großteils auf der Auslegeroberseite des vorderen Auslegerteils erstrecken. Gemäß bevorzugter Ausgestaltung der Erfindung kann im Verbindungsbereich zwischen den Auslegerteilen wenigstens ein oberes Verbindungsblech vorgesehen sein, das idealerweise einen Teil der Auslegeroberseite im Verbindungsbereich der Auslegerteile darstellt. Das Verbindungsblech sieht eine passende Krümmung abhängig vom Winkel der beiden Auslegerteile zueinander vor. Im Falle einer solchen Sonderkonstruktion des Auslegers ist es besonders vorteilhaft, wenn sich die Lagerbleche von der Auslegeroberseite des vorderen Auslegerteils bis auf das obere Verbindungsblech erstrecken. Die üblicherweise mit den Auslegerteilen verschweißten Lagerbleche reichen dann endseitig in einen weniger beanspruchten Auslegerbereich auf das Verbindungsblech. Die dort notwendigen Schweißnähte unterliegen demzufolge einer geringeren Stressbeanspruchung, was sich positiv auf deren Ermüdungsresistenz auswirkt. Eine ansonsten notwendige Nachbehandlung der Schweißnähte könnte entfallen.

Neben dem erfindungsgemäßen Ausleger betrifft die vorliegende Erfindung zudem eine Erdbewegungsmaschine, insbesondere einen Bagger mit wenigstens einem Ausleger gemäß der vorliegenden Erfindung. Die Vorteile und Eigenschaften der Erdbewegungsmaschine entsprechen demnach offensichtlich den bereits im Zusammenhang mit dem erfindungsgemäßen Baggerausleger diskutierten Vorteilen und Eigenschaften, weshalb an dieser Stelle auf eine wiederholende Beschreibung verzichtet wird.

Weitere Vorteile und Eigenschaften der Erfindung sollen im Folgenden anhand eines in den Figuren dargestellten Ausführungsbeispiels näher erläutert werden. Es zeigen:
- Figur 1:: eine perspektivische Draufsicht auf den erfindungsgemäßen Baggerausleger;
- Figur 2:: eine Detailansicht der Verbindungsstelle zwischen dem vorderen und hinteren Baggerauslegerteil und
- Figur 3:: eine Detailansicht des Verbindungsbereichs der Figur 2 mit geöffneter Seitenfläche des Auslegerarms.

Die perspektivische Seitenansicht der Figur 1 zeigt den Gesamtaufbau des erfindungsgemäßen Baggerauslegers 10. Dieser besteht aus einem vorderen Auslegerteil 11 sowie einem hinteren Auslegerteil 12. Am vorderen Auslegerteil sind Verbindungsstellen 34 zur beweglichen Lagerung eines hier nicht dargestellten Anbaugerätes oder einer Auslegerverlängerung vorgesehen. Das hintere Auslegerstück 12 umfasst endseitig entsprechende Lagerstellen 16, um dieses an einem Baggerober- bzw. Unterwagen wippbar anlenken zu können.

Sowohl das hintere als auch das vordere Auslegerteil kann als Monoblock gefertigt sein. Es ist jedoch ebenfalls möglich, die Auslegerteile 11, 12 aus Einzelelementen zusammenzusetzen.

Beide Auslegerteile 11, 12 weisen eine kastenförmige Struktur auf, die durch das Verschweißen entsprechender Seitenbleche erhalten wird. Die einzelnen Seitenbleche 11a bis 11d bzw. 12a bis 12d werden per Kehlnaht-Schweißverfahren miteinander verschweißt.

Die Verbindung zwischen beiden Auslegerteilen 11, 12 wird durch das zentrale Verbindungsblech 13 geschaffen, wobei zumindest die Stirnkanten der Seitenbleche 11a, 11b und 12a, 12b und gegebenenfalls der Unterseiten 11d und 12d über das Verbindungsblech 13 miteinander stoffschlüssig verbunden sind. Das Verbindungsblech 13 hat eine gekrümmte Form, wodurch sich ebenfalls eine gekrümmte Kontaktkante der Auslegerteile 11, 12 entlang der Seitenbleche 11a, 11b, 12a, 12b ergibt. Das Verbindungsblech 13 ist als einfaches, dickes Blech ausgestaltet. Es erlaubt eine einfache Verbindung zwischen den Auslegerteilen 11, 12 und dementsprechend eine einfache Anpassung an den gewünschten Winkel, den die beiden Auslegerelemente 11, 12 bilden. Zudem kann auch flexibel auf die gewünschte Breite der kastenförmigen Auslegerteile 11, 12, d.h. die Breite der jeweiligen Seitenflächen 11c, 12c reagiert werden. Die Konstruktion führt zu einer deutlichen Reduktion der anfallenden Herstellungskosten und des resultierenden Gesamtgewichtes des Auslegers 10.

Im Bereich der Auslegeroberseite stehen die Auslegeroberflächen 11c bzw. 12c der Auslegerteile 11, 12 nicht unmittelbar miteinander in Verbindung. Stattdessen ist hier ein plattenförmiges oberes Verbindungsblech 15 eingesetzt bzw. überlappend auf die Oberseiten 11c, 12c aufgesetzt, und mit beiden Auslegerteilen 11, 12 verschweisst. Das plattenförmige obere Verbindungsblech 15 ist entsprechend dem Winkel, den beide Auslegerteile 11, 12 zueinander bilden, gebogen. Gegebenenfalls könnte auch die Auslegerunterseite mit einem entsprechenden Verbindungselement ausgestaltet sein.

Im Bereich des hinteren Auslegerteils 12 erstreckt sich quer zur Auslegerlängsachse ein zylindrisches Rohr 21 durch den Auslegerkasten 12, das auf das zentrale Verbindungsblech 13 aufgeschweisst ist. Die Aufbringung des Lagerrohres 21 auf das zentrale Verbindungsblech 13 sorgt gleichzeitig dafür, dass die gesamte Steifigkeit des Auslegers zusätzlich erhöht werden kann. Über Austrittsöffnungen 21a, 21b innerhalb der Seitenelemente 12a, 12b kann ein passender Bolzen in das Zylinderrohr 21 gesteckt werden. Im Bereich der Austrittsöffnungen 21a, 21b sind zudem auf der Aussenseite der Seitenbleche 12a, 12b zusätzliche Verstärkungsbleche 22 angebracht. Das Rohr 21 bildet die Lagerstelle zur Anbindung eines Wippzylinders des erfindungsgemäßen Baggers, der sich von der Lagerstelle 21 des hinteren Auslegerteils 12 zum Oberwagen des Baggers erstreckt.

Für die Lagerung eines weiteren hydraulischen Verstellmittels in Form eines Hydraulikzylinders ist auf der Oberseite des Auslegers 10 eine zusätzliche Lagerstelle 30 vorgesehen, die eine Aufnahme eines Zylinders ermöglicht, der sich von der Lagerstelle 30 bis hin zu einem am Lagerpunkt aufgenommenen Anbaugerät erstreckt.

Die Lagerstelle 30 besteht aus zwei parallel verlaufenden Lagerblechen 30a, 30b, die senkrecht auf der Auslegeroberseite stehen und parallel in Auslegerlängsrichtung verlaufen. Im Bereich mit der größten Breite ist jeweils eine Bohrung 31a, 31b zur Bolzenaufnahmen vorgesehen, wobei der Bohrungsrand mit zusätzlichen Blechen 32 verstärkt ist. Die Breite der Lagerbleche 30a, 30b nimmt in Richtung des hinteren Auslegerteils 12 stetig ab. Der Großteil der Lagerbleche inklusive der Bohrungen 31a, 31b ist auf der Oberseite 11a des vorderen Auslegerteils 11 angeordnet, allerdings erstrecken sich beide Bleche 30a, 30b parallel bis auf das obere Verbindungsblech 15, mit dem die Blechenden verschweißt sind. Die Verlängerung der Lagerbleche 30a, 30b bis hin zum Verbindungsblech 15 hat den Vorteil, dass das Ende der gebildeten Schweißnaht in einem weniger kraftbeanspruchten Bereich des Auslegers liegt, wodurch nicht nur die Materialermüdungsbeständigkeit erhöht werden kann, sondern zudem Herstellungskosten gesenkt werden können, da in diesem Fall keine zusätzliche Nachbehandlung der Schweißnaht notwendig ist.

Ferner ist erkennbar, dass die Breite der Lagerbleche 30a, 30b nach der Bohrung 31a, 31b in Richtung der Auslegerspitze sprunghaft abnimmt und dann nahezu konstant bleibt. Diese Lagerblechabschnitt 33a, 33b mit verringerter aber nahezu konstanter Breite weisen eine Krümmung auf, so dass die Blechabschnitte 33a, 33b nicht parallel zueinander, sondern nach außen an die Kanten der Oberfläche 11c des vorderen Auslegerteils 11 ragen.

Das obere Blech 11a des vorderen Auslegerteils 11 kann im Bereich der an die Kante angrenzenden Lagerblechabschnitte 33a, 33b verbreitert sein, sodass die Blechelemente 33a, 33b über die eigentliche Kante des vorderen Auslegerteils hinausragen können. Durch die Biegung der Lagerbleche 30a, 30b kann die gesamte Steifigkeit der Lagerung erhöht werden, ohne jedoch die Stärke der Lagerbleche 30a, 30b erhöhen zu müssen. Darüber hinaus ist es auch nicht notwendig, weitere Verstärkungsbleche im Bereich der Lagerstelle anzubringen. Hierdurch lässt sich das Gesamtgewicht des Auslegers weiter reduzieren und dessen Herstellung weiter vereinfachen.

## Patentansprüche

1. Ausleger (10) für eine Erdbewegungsmaschine, insbesondere einen Bagger, mit ein oder mehreren Lagerblechen zur Lagerung einer Zylindereinheit, **dadurch gekennzeichnet, dass** wenigstens ein Lagerblech (30a,30b) eine endseitige, nach aussen zur Seitenkante des Auslegers verlaufende Krümmung (33a,33b) aufweist, die Auslegeroberseite im Bereich des oder der nach aussen laufenden Lagerbleche verbreitert ist und das oder die Lagerbleche bis auf die verbreiterte Auslegeroberseite verlaufen.

2. Ausleger gemäß Anspruch 1, **dadurch gekennzeichnet, dass** im Fall von wenigstens zwei Lagerblechen diese zumidest großteils parallel zueinander in Auslegerlängsrichtung verlaufen.

3. Ausleger gemäß Anspruch 1 oder 2, **dadurch gekennzeichnet, dass** wenigstens ein Lagerblech senkrecht auf der Auslegeroberseite stehend befestigt ist, wobei der Ausleger vorzugsweise aus einem hinteren (12) und vorderen (11) Auslegerteil stoffschlüssig zu einer boomerangähnlichen Auslegerstruktur zusammengesetzt ist.

4. Ausleger nach einem der Ansprüchel bis 3, **dadurch gekennzeichnet, dass** mehrere Lagerbleche jeweils mit identischem Krümmungsradius nach aussen verlaufen.

5. Ausleger nach einem der vorhergehenden Ansprüche, **dadurch gekennzeichnet, dass** das oder die Lagerbleche zur Lagerung eines Zylinders zur Betätigung eines Anbaugerätes und/oder einer Auslegerverlängerung vorgesehen sind.

6. Ausleger nach einem der vorhergehenden Ansprüche, **dadurch gekennzeichnet, dass** der zur Auslegerspitze verlaufende Endbereich des oder der Lagerbleche die Krümmung aufweist.

7. Ausleger nach einem der vorhergehenden Ansprüche, **dadurch gekennzeichnet, dass** der sich unmittelbar an eine Bolzenaufnahme (31a,31b) anschliessende Blechbereich des oder der Lagerbleche nach aussen verläuft.

8. Ausleger nach einem der vorhergehenden Ansprüche, **dadurch gekennzeichnet, dass** sich das oder die Lagerbleche zumindest großteils auf der Auslegeroberseite des vorderen Auslegerteils erstrecken.

9. Ausleger nach einem der vorhergehenden Ansprüche, **dadurch gekennzeichnet, dass** das vordere und hintere Auslegerteil zumindest bereichsweise unmittelbar miteinander verbunden sind und ergänzend eine Verbindung zwischen dem vorderen und hinteren Auslegerteil mittels wenigstens eines oberen Verbindungsbleches (15) vorgesehen ist, wobei sich das oder die Lagerbleche von der Auslegeroberseite des vorderen Auslegerteils bis auf das Verbindungsblech erstrecken, idealerweise endet das oder enden die Lagerbleche auf dem oberen Verbindungsblech.

10. Ausleger nach Anspruch 9, **dadurch gekennzeichnet, dass** die Breite des oder der Lagerbleche von der Bolzenaufnahme in Richtung des hinteren Auslegerstückes reduziert ist, insbesondere in diese Richtung stetig abnimmt.

11. Ausleger nach einem der vorhergehenden Ansprüche, **dadurch gekennzeichnet, dass** die Breite des oder der Lagerbleche nach der Bolzenaufnahme in Richtung der Auslegerspitze sprungartig abnimmt.

12. Erdbewegungsmaschine, insbesondere Bagger, mit wenigstens einem Ausleger gemäß einem der vorhergehenden Ansprüche.

## Claims

1. A boom (10) for an earth-moving machine, in particular an excavator, comprising one or more bearing plates for supporting a cylinder unit, **characterized in that**
at least one bearing plate (30a, 39) has an end-side curvature (33a, 33b) extending outwardly to a lateral edge of the boom; **in that** a boom upper side is broadened in a region of the outwardly running bearing plate or plates; and **in that** the bearing plate or plates extend up to the broadened boom upper side.

2. A boom in accordance with claim 1, **characterized in that**, in the case of at least two bearing plates, they extend at least to a greater extent in parallel with each other in a longitudinal direction of the boom.

3. A boom in accordance with claim 1 or claim 2 , **characterized in that** at least one bearing plate is fastened standing perpendicular to the boom upper side, with the boom preferably being assembled with material continuity from a rear boom part (12) and a front boom part (11) to form a boomerang-like boom structure.

4. A boom in accordance with one of the claims 1 to 3, **characterized in that** a plurality of bearing plates each extend outwardly with an identical radius of curvature.

5. A boom in accordance with one of the preceding claims, **characterized in that** the bearing plate or plates are provided for supporting a cylinder for actuation of an attachment and/or of a boom extension.

6. A boom in accordance with one of the preceding claims, **characterized in that** the end region of the bearing plate or plates extending to a boom tip has the curvature.

7. A boom in accordance with one of the preceding claims, **characterized in that** the plate region of the bearing plate or plates directly adjoining a bolt receptacle (31a, 31b) extends outwardly.

8. A boom in accordance with one of the preceding claims, **characterized in that** the bearing plate or plates extend at least to a greater extent on the boom upper side of the front boom part.

9. A boom in accordance with one of the preceding claims, **characterized in that** the front and rear boom parts are at least regionally directly connected to each other and in addition a connection between the front and rear boom parts is provided by means of at least one upper connecting plate (15), with the bearing plate or plates extending from the boom upper side of the front boom part up to the connecting plate, and with the bearing plate or plate ideally ending at the upper connecting plate.

10. A boom in accordance with claim 9, **characterized in that** the width of the bearing plate or plates reduces from the bolt receptacle in the direction of the rear boom part, in particular decreases constantly in this direction.

11. A boom in accordance with one of the preceding claims, **characterized in that** the width of the bearing plate or plates decreases abruptly after the bolt receptacle in the direction of the boom tip.

12. An earth-moving machine, in particular an excavator, having at least one boom in accordance with one of the preceding claims.

## Revendications

1. Flèche (10) pour un engin de terrassement, en particulier une pelle excavatrice, comprenant une ou plusieurs tôles de support pour le logement d'un ensemble vérin,
**caractérisée en ce que**
au moins une tôle de support (30a, 30b) présente une courbure (33a, 33b) côté extrémité, qui s'étend vers l'extérieur vers le bord latéral de la flèche, le côté supérieur de la flèche est élargi dans la zone de la ou des tôles de support qui s'étendent vers l'extérieur et la ou les tôles de support s'étendent jusqu'au côté supérieur élargi de la flèche.

2. Flèche selon la revendication 1, **caractérisée en ce que**, dans le cas d'au moins deux tôles de support, celles-ci s'étendent au moins en grande partie parallèlement l'une à l'autre dans le sens longitudinal de la flèche.

3. Flèche selon la revendication 1 ou 2, **caractérisée en ce qu'**au moins une tôle de support est fixée perpendiculairement à la verticale sur le côté supérieur de la flèche, la flèche étant de préférence composée d'une partie de flèche arrière (12) et d'une partie de flèche avant (11) assemblées par liaison de matière pour former une structure de flèche semblable à un boomerang.

4. Flèche selon l'une des revendications 1 à 3, **caractérisée en ce que** plusieurs tôles de support s'étendent respectivement avec un rayon de courbure identique vers l'extérieur.

5. Flèche selon l'une des revendications précédentes, **caractérisée en ce que** la ou les tôles de support sont prévues pour le logement d'un vérin destiné à l'actionnement d'un outil porté et/ou d'une extension de flèche.

6. Flèche selon l'une des revendications précédentes, **caractérisée en ce que** la zone d'extrémité de la ou des tôles de support qui s'étend vers la pointe de la flèche comporte la courbure.

7. Flèche selon l'une des revendications précédentes, **caractérisée en ce que** la zone de tôle directement contiguë à un logement de boulon (31a, 31b) de la ou des tôles de support s'étend vers l'extérieur.

8. Flèche selon l'une des revendications précédentes, **caractérisée en ce que** la ou les tôles de support s'étendent au moins en grande partie sur le côté supérieur de la flèche de la partie de flèche avant.

9. Flèche selon l'une des revendications précédentes, **caractérisée en ce que** les parties de flèche avant et arrière sont reliées au moins dans certaines zones directement l'une à l'autre et une liaison est prévue en complément entre les parties de flèche avant et arrière au moyen d'au moins une tôle de liaison supérieure (15), la ou les tôles de support s'étendant du côté supérieur de la flèche de la partie de flèche avant jusqu'à la tôle de liaison, la ou les tôles de support se terminant idéalement sur la tôle de liaison supérieure.

10. Flèche selon la revendication 9, **caractérisée en ce que** la largeur de la ou des tôles de support est réduite depuis le logement de boulon en direction du segment de flèche arrière, et en particulier diminue en continu dans cette direction.

11. Flèche selon l'une des revendications précédentes, **caractérisée en ce que** la largeur de la ou des tôles de support diminue brusquement après le logement de boulon en direction de la pointe de la flèche.

12. Engin de terrassement, en particulier pelle excavatrice, comprenant au moins une flèche selon l'une des revendications précédentes.
